# EUROPÄISCHE PATENTSCHRIFT

(11) **EP 0 851 969 B1**
(45) Veröffentlichungstag und Bekanntmachung des Hinweises auf die Patenterteilung: **28.06.2000**
(21) Anmeldenummer: 96929125.1
(22) Anmeldetag: 17.09.1996
(51) Int. Cl.: E21C 35/22

(54) **VORRICHTUNG ZUR VERRINGERUNG DER ZÜNDGEFAHR BEIM EINSATZ VON TEILSCHNITT-STRECKENVORTRIEBSMASCHINEN**
DEVICE FOR REDUCING THE DANGER OF INFLAMMABILITY DURING THE OPERATION OF A PARTIAL-CUT TUNNELLING MACHINE
DISPOSITIF POUR REDUIRE LE RISQUE D'INFLAMMABILITE LORS DE L'UTILISATION DE MACHINES DE CREUSEMENT DE GALERIES A DECOUPAGE PARTIEL

(30) Priorität: 22.09.1995 AT 157995
(43) Veröffentlichungstag der Anmeldung: 08.07.1998
(73) Patentinhaber: VOEST-ALPINE Bergtechnik Gesellschaft m.b.H, 8740 Zeltweg (AT)
(72) Erfinder: NEUPER, Reinhard, A-8750 Judenburg (AT); OBERRISSER, Helmut, A-8740 Zeltweg (AT); GERER, Roman, A-8740 Zeltweg (AT); WELS, Franz, A-8740 Zeltweg (AT); ZITZ, Alfred, A-8740 Zeltweg (AT); GASTBERG, Ingolf, D-44805 Bochum (DE); MARX, Walfried, D-59174 Kamen (DE)
(74) Vertreter: Haffner, Thomas M., Dr.
(86) Internationale Anmeldenummer: AT9600162
(87) Internationale Veröffentlichungsnummer: WO9711255

(56) Entgegenhaltungen:
- EP-A- 0 010 536
- DE-A- 2 635 405
- DE-A- 3 541 886
- DE-A- 3 609 754
- US-A- 4 076 315
- US-A- 4 084 855

## Beschreibung

Die Erfindung bezieht sich auf eine Vorrichtung zur Verringerung der Zündgefahr beim Einsatz von Teilschnitt-Streckenvortriebsmaschinen mit Düsen zum Ausstoßen von Luft und/oder Luft-Wassergemischen, wobei die Düsen an einem mit dem Schrämarm verbundenen Düsenstock angeordnet sind.

Vorrichtungen der eingangs genannten Art sind beispielsweise der EP 010 536 A1 entnehmen. Es sind weiters eine Reihe von Einrichtungen bekannt, bei welchen Kühlwasser oder Wasser-Luftgemische in die Schneidspur eingebracht werden, sodaß Funken gelöscht und die Schneidspur hinter dem Schneidmeißel gekühlt werden. Eine derartige mit Luft und/oder Wasser erfolgende Bedüsung ist in Form einer Einzelmeißelbedüsung bekannt, bei welcher die Freigabe der Düse in Abhängigkeit von einer Verschiebebewegung eines Meißels in Folge der Reaktionskraft gesteuert wird. Alternativ sind Einrichtungen zur Ausbildung eines mehr oder minder gleichmäßigen Sprühnebels vorgeschlagen worden, mit welchen die Sprühstrahlen auf das Schrämaggregat gerichtet sind, um einen Sprühnebel um das Schrämaggregat herum zu erzeugen. Beispielsweise ist eine solche Einrichtung aus der DE 36 09 754 A bekannt.

Im Dauerbetrieb sind Meißel einer Abnützung unterworfen, welche dazu führen kann, daß extrem heiße Meißelteile absplittern und auf die Sohle auftreffen. Das von einer Teilschnitt-Streckenvortriebs- bzw. Gewinnungsmaschine geschrämte Material kommt gleichfalls zumindest teilweise auf der Sohle zu liegen, bevor es von einer Abfördereinrichtung bzw. einer Ladeeinrichtung erfaßt wird. Heiße Meißel- bzw. Stahlkörperteile sowie Pyritteile können beim Auftreffen auf ein derartiges Haufwerk noch soviel Zündpotential besitzen, daß gegebenenfalls aus der Oberfläche des Haufwerkes austretendes Methangas noch zur Entzündung gelangen kann. Eine wesentliche Erhöhung der Kühlwassermenge, welche in der Folge auch eine entsprechende Abkühlung der Sohle zur Folge haben könnte, hat aber den Nachteil, daß die Sohle aufweichen kann, wodurch die sichere und präzise Verfahrbarkeit einer Schräm- bzw. Streckenvortriebsmaschine nicht mehr gewährleistet ist.

Die Erfindung zielt nun darauf ab, die Entzündung eines Gasgemisches, welches aus dem Haufwerk austritt, gleichfalls mit Sicherheit zu verhindern, ohne daß hiebei die Menge an Kühlwasser wesentlich erhöht wird und gleichzeitig sichergestellt wird, daß die Sohle nicht unzulässig aufgeweicht wird. Zur Lösung dieser Aufgabe besteht die Erfindung im wesentlichen darin, daß wenigstens ein Teil der Achsen der Düsen in jeder Schwenklage des Auslegerarmes einen Winkel zur Bankrechten von 30° in Richtung zur Streckenvortriebsmaschine bis zu 45° in Richtung zur Ortsbrust bestreicht. Zusätzlich zu bekannten Bedüsungen, wie beispielsweise Einzelmeißelbedüsungen oder Bedüsungen des gesamten Schneidaggregates gegebenenfalls unter Verwendung von Sektorsteuerungen zur Minimierung des Wasseraustrages, wird somit eine unmittelbare Bedüsung des Haufwerkes erreicht und die Entstehung eines zündfähigen Gemisches im Bereich des Haufwerkes vermieden. Hiefür ist prinzipiell Luft bei entsprechender Auftreffgeschwindigkeit ausreichend, wobei Luft-Wassergemische zum Einsatz gelangen können, bei welchen mit einem geringen Wasseranteil die Gefahr einer Aufweichung der Sohle vermieden werden kann. Diese auf das Haufwerk gerichteten Düsen können, wie es einer bevorzugten Ausführungsform der erfindungsgemäßen Vorrichtung entspricht, schwenkbar im Düsenstock gelagert sein. Durch die Schwenkbarkeit von Düsen in einem derartigen Düsenstock gegebenenfalls gemeinsam mit dem Düsenstock kann der jeweils gewünschte Auftreffwinkel unter gleichzeitiger Minimierung der auftreffenden Wassermenge exakt eingestellt werden, sodaß die Zündgefahr sicher vermieden werden kann. Mit der Schwenkbarkeit des gesamten Düsenstockes bzw. der separaten Zuschaltung von Düsenstöcken bzw. Düsen kann darüberhinaus eine Ausbildung realisiert werden, bei welcher unabhängig von der Schwenklage des Schneidarmes und insbesondere unabhängig von der Höhenverschwenkung eines derartigen Schneidarmes mit Sicherheit im wesentlichen nur das Haufwerk zusätzlich bedüst wird, wodurch der Austrittswinkel unter welchem Luft bzw. Luft-Wassergemische auf das Haufwerk ausgestoßen werden soll und damit auch die Austrittsmenge wesentlich verringert werden kann.

Die erfindungsgemäße Ausbildung ist gemäß Anspruch 1 so getroffen, daß wenigstens ein Teil der Achsen der Düsen in jeder Schwenklage des Auslegerarmes einen Winkel zur Bankrechten von 30° in Richtung zur Streckenvortriebsmaschine bis zu 45° in Richtung zur Ortsbrust bestreicht, wobei eine derartige Ausbildung auch ohne Schwenkbarkeit des Düsenstockes eine sichere Bedüsung und Verhinderung der Zündgefahr des Haufwerkes in allen Höhenstellungen des Schrämarmes gewährleistet. Diese Winkel können naturgemäß wesentlich verringert werden, wenn, wie dies einer bevorzugten Ausbildung der erfindungsgemäßen Vorrichtung entspricht, die Ausbildung so getroffen ist, daß der Düsenstock und/oder die Düsen in Abhängigkeit von der Schwenklage des Auslegerarmes verschwenkbar sind.

In besonders einfacher Weise können die zur Sohle gerichteten Düsen einen lateralen Bereich zu beiden Seiten der Schrämköpfe über einen Zentriwinkel von kleiner 90° in der Projektion auf die Sohle gemessen bestreichen, wodurch für den Bereich, über welchen Meißel- bzw. Stahlkörperteile bzw. Pyritteile abgespalten werden können und auf das Haufwerk auftreffen können, eine Sicherheit gegen die Zündgefahr besteht. Die Ausbildung kann hiebei in einfacher Weise so getroffen sein, daß die Austrittswinkel in der Draufsicht in den lateralen Bereichen einen Winkel von 30° einwärts und bis zu 60° auswärts, gemessen von einer zur Streckenmaschinenlängsachse parallelen Geraden durch den Scheitel dieser Winkel, bestreichen.

Wenn mit der gleichen Bedüsung auch eine Gesamtbedüsung in Form der Ausbildung eines Sprühnebels auch oberhalb des von den Schrämwerkzeugen bestrichenen Bereiches gewährleistet werden soll, ist mit Vorteil die Ausbildung so getroffen, daß zusätzlich zu den zur Sohle gerichteten und den Lateral orientierten Düsen aufwärts in Richtung zur Ortsbrust gerichtete Düsen vorgesehen sind, deren Austragsmenge geringer als 33 Vol% der anderen Düsen gewählt ist, wobei hier naturgemäß eine wesentlich geringere Austragsmenge zur Verhinderung der Zündgefahr genügt.

Um bei Verwendung von Luft sicherzustellen, daß eine hinreichende Verdünnung von gegebenenfalls noch vorhandenen bzw. austretendem Methan gewährleistet ist, wird mit Vorteil so vorgegangen, daß Luft mit Geschwindigkeiten von mehr als 75% der Schallgeschwindigkeit ausgestoßen wird, wobei vorzugsweise die Auftreffgeschwindigkeit des Luftstrahles auf mehr als 1,0 m/s eingestellt ist.

Bei Verwendung von Wasser-Luftgemischen kann zur Minimierung der Wassermenge und zur Verringerung der Gefahr einer Aufweichung der Sohle so vorgegangen werden, daß die Wasser-Luftmenge zwischen 1:250 und 1:2000 l/min gewählt ist, wobei Wasser mit höherem Druck als die Luft eingespeist wird.

Die Erfindung wird nachfolgend anhand eines in der Zeichnung schematisch dargestellten Ausführungsbeispieles näher erläutert. In dieser zeigen die Fig. 1, 2 und 3 einen Schrämarm in abgesenkter Position bei gleichzeitiger Darstellung der Sprühwinkel der einzelnen am Schneidarm angeordneten Düsen und die Fig. 4, 5 und 6 analoge Darstellungen bei hochgeschwenktem Schrämausleger.

In Fig. 1 ist mit 1 schematisch eine Schräm- bzw. Streckenvortriebsmaschine angedeutet, welche einen um eine vertikale Schwenkachse 2 schwenkbaren Schneidausleger 3 trägt. Die Verschwenkung des Schneidauslegers 3 mit den Schneidköpfen 4 um die im wesentlichen vertikale Achse 2 führt zu einer horizontalen Verschwenkung des Schneidauslegerarmes 3, wobei zusätzlich zu einer derartigen horizontalen Verschwenkung eine Verschwenkung in Höhenrichtung um eine im wesentlichen horizontale Schwenkachse 5 vorgesehen ist. Das Raupenfahrwerk der Schrämmaschine ist schematisch mit 6 angedeutet, wobei am Vorderende des Raupenfahrwerkes eine Ladevorrichtung 7 angeschlossen ist. Am hinteren Ende ist das Abwurfende 8 einer Fördereinrichtung 9 ersichtlich.

Am Schrämausleger 3 sind Düsenstöcke 10 angeordnet, welche eine Mehrzahl von abwärts gerichteten Düsen tragen. Die Achsen der Düsen sind mit 11 bezeichnet, wobei in der Seitenansicht nach Fig. 1 drei derartige abwärts gerichtete Düsen ersichtlich sind. Mit den schraffierten Flächen 12 ist jeweils die integrale Luft bzw. Luft-Wassermenge aufgetragen, welche von derartigen Düsen auf der Auftrefffläche aufgebracht wird, wobei die Flächen 12 gleichzeitig die Verteilung der Mengen über die Fläche näher verdeutlichen. Insgesamt wird durch drei derartige Düsen mit den Achsen 11 ein Winkel von 30° in Richtung zur Ladeeinrichtung 7, von etwa 45° in Richtung zur Ortsbrust 13 bestrichen, womit das Haufwerk und der freigelegte Stoß unterhalb der Schneidwerkzeuge bzw. Schneidköpfe 4 mit Sicherheit mit Luft bzw. Luft-Wassergemischen beaufschlagt wird. Bei der Darstellung nach Fig. 2 ist die Streckenmaschinenlängsachse schematisch mit 14 bezeichnet. Es sind zwei laterale Bereiche 15 ersichtlich, welche von den Düsen bestrichen werden, deren Achsen wiederum mit 11 bezeichnet sind. Die Düsen sind hiebei so orientiert, daß sich die von den Düsen bestrichenen Strahlen in der Längsmitte bzw. der Längsmittelachse 14 treffen und laterale Bereiche bestreichen, wobei die Winkel ausgehend von einer zur Längsmittelachse 14 parallelen Geraden in Richtung zur Maschinenmitte etwa 30° und seitlich maximal 60° auswärts betragen.

In Fig. 3 ist wiederum schematisch die Vorderansicht in Richtung des Pfeiles III der Fig. 2 ersichtlich, wobei hier die laterale Ausbreitung von zwei Strahlen, deren Achsen wiederum mit 11 bezeichnet sind, in dieser Ansicht veranschaulicht wird. Insgesamt ergibt sich somit bei einer derartigen Düsenanordnung bei relativ geringer Austragsmenge eine sichere Beaufschlagung des Haufwerkes vor der Schrämmaschine. Die gewählten Winkel reichen hiebei auch aus, um bei Verschwenkung des Schrämarmes in Höhenrichtung, wie dies in den Fig. 4, 5 und 6 dargestellt ist, ohne Verschwenkung des Düsenträgers das Haufwerk sicher zu bestreichen.

Wie sich aus der Fig. 4 ergibt, genügt allerdings bei einem Verschwenken des Schrämarmes 3 in Höhenrichtung bis an die Firste 16, wenn eine der drei Düsen abgeschaltet wird. Es genügt somit, wenn die hinteren beiden Düsen, deren Achsen wiederum mit 11 bezeichnet sind, weiterhin mit Luft bzw. Luft-Wassergemischen beaufschlagt werden und die nach vorne gerichtete Düse abgeschaltet ist, um immer noch sicherzustellen, daß der entsprechende Winkel beaufschlagt wird, in welchem Haufwerk zu liegen kommt. Ebenso genügt es, wie aus Fig. 6 ersichtlich, in hochgeschwenkter Lage die Anzahl der Düsen, welche mit Luft bzw. Luft-Wassergemischen beaufschlagt werden, zu verringern, dennoch die erforderliche Fläche sicher zu bestreichen. Im übrigen sind in den Fig. 4, 5 und 6 die gleichen Bezugszeichen wie in den Fig. 1, 2 und 3 gewählt.

## Patentansprüche

1. Vorrichtung zur Verringerung der Zündgefahr beim Einsatz von Teilschnitt-Streckenvortriebsmaschinen (1) mit Düsen zum Ausstoßen von Luft und/oder Luft-Wassergemischen, wobei die Düsen an einem mit dem Schrämarm (3) verbundenen Düsenstock (10) angeordnet sind, dadurch gekennzeichnet, daß wenigstens ein Teil der Achsen (11) der Düsen in jeder Schwenklage des Auslegerarmes (3) einen Winkel zur Bankrechten von 30° in Richtung zur Streckenvortriebsmaschine (1) bis 45° in Richtung zur Ortsbrust (13) bestreicht.

2. Vorrichtung nach Anspruch 1, dadurch gekennzeichnet, daß die Düsen schwenkbar im Düsenstock (10) gelagert sind.

3. Vorrichtung nach Anspruch 1 oder 2, dadurch gekennzeichnet, daß der Düsenstock (10) und/oder die Düsen in Abhängigkeit von der Schwenklage des Auslegerarmes (3) verschwenkbar sind.

4. Vorrichtung nach einem der Ansprüche 1, 2 oder 3, dadurch gekennzeichnet, daß die Düsenstöcke (10) bzw. Düsen separat zuschaltbar sind.

5. Vorrichtung nach einem der Ansprüche 1 bis 4, dadurch gekennzeichnet, daß die zur Sohle gerichteten Düsen einen lateralen Bereich zu beiden Seiten der Schrämköpfe (4) über einen Zentriwinkel von kleiner 90° in der Projektion auf die Sohle gemessen bestreichen.

6. Vorrichtung nach Anspruch 5, dadurch gekennzeichnet, daß die Austrittswinkel in der Draufsicht in den lateralen Bereichen (15) einen Winkel von 30° einwärts und bis zu 60° auswärts, gemessen von einer zur Streckenmaschinenlängsachse (14) parallelen Geraden durch den Scheitel dieser Winkel, bestreichen.

7. Vorrichtung nach einem der Ansprüche 1 bis 6, dadurch gekennzeichnet, daß zusätzlich zu den zur Sohle gerichteten und den lateral orientierten Düsen aufwärts in Richtung zur Ortsbrust (13) gerichtete Düsen vorgesehen sind, deren Austragsmenge geringer als 33 Vol.% der anderen Düsen gewählt ist.

8. Vorrichtung nach einem der Ansprüche 1 bis 7, dadurch gekennzeichnet, daß Luft mit Geschwindigkeiten von mehr als 75 % der Schallgeschwindigkeit ausgestoßen wird.

9. Vorrichtung nach einem der Ansprüche 1 bis 8, dadurch gekennzeichnet, daß die Wasser-Luftmenge zwischen 1:250 und 1:2000 l/min gewählt ist, wobei Wasser mit höherem Druck als die Luft eingespeist wird.

10. Vorrichtung nach einem der Ansprüche 1 bis 9, dadurch gekennzeichnet, daß die Auftreffgeschwindigkeit des Luftstrahles auf mehr als 1,0 m/s eingestellt ist.

## Claims

1. A device for reducing the danger of inflammation during the operation of partial cut tunneling machines (1), comprising nozzles for ejecting air and/or air-water mixtures, wherein the nozzles are arranged on a blast connection (10) connected with the cutting arm (3), characterized in that at least part of the axes (11) of the nozzles, in any pivoted position of the cantilever arm (3), sweep over an angle relative to the line perpendicular to the stratification of 30° in the direction towards the heading machine (1) to 45° in the direction towards the mine face (13).

2. A device according to claim 1, characterized in that the nozzles are pivotably mounted in the blast connection (10).

3. A device according to claim 1 or 2, characterized in that the blast connection (10) and/or the nozzles are pivotable as a function of the pivoted position of the cantilever arm (3).

4. A device according to any one of claims 1, 2 or 3, characterized in that the blast connections (10) or nozzles, respectively, are capable of being switched on separately.

5. A device according to any one of claims 1 to 4, characterized in that the nozzles directed to the floor sweep over a lateral region on both sides of the cutting heads (4) over a central angle smaller than 90°, measured in the projection onto the floor.

6. A device according to claim 5, characterized in that the angles of emersion, in top view, in the lateral regions (15) sweep over an angle of 30° inwards and up to 60° outwards, measured from a straight line extending parallel with the longitudinal axis (14) of the tunneling machine through the apex of said angles.

7. A device according to any one of claims 1 to 6, characterized in that, in addition to the nozzles oriented towards the floor and the laterally oriented nozzles, nozzles that are oriented upwards in the direction towards the mine face (13) are provided, the output quantities of which are chosen to be smaller than 33% by volume of those of the other nozzles.

8. A device according to any one of claims 1 to 7, characterized in that air is ejected at speeds in excess of 75% of ultrasonic speed.

9. A device according to any one of claims 1 to 8, characterized in that the water-air amount is selected between 1:250 and 1:2000 l/min, wherein water is fed at a higher pressure than air.

10. A device according to any one of claims 1 to 9, characterized in that the impact speed of the air jet is adjusted to more than 1.0 m/s.

## Revendications

1. Dispositif pour réduire le risque d'inflammation lors de l'utilisation de machines de creusement de galeries à découpage partiel (1), comportant des tuyères pour ejecter de l'air et/ou de mélanges air-eau, les tuyères étants agencées sur un porte-vent (10) qui est relié au bras de havage (3), caractérisé en ce qu'au moins une partie des axes (11) des tuyères, dans chaque position de pivotement du bras en saillie (3), balaye un angle relatif à la perpendiculaire à la stratification de 30° dans le sens vers la machine de creusement de galeries (1) jusqu'à 45° dans le sens vers la face de galerie (13).

2. Dispositif selon la revendication 1, caractérisé en ce que les tuyères sont montées dans le porte-vent (10) de manière pivotante.

3. Dispositif selon la revendication 1 ou 2, caractérisé en ce que le porte-vent (10) et/ou les tuyères sont pivotantes en fonction de la position de pivotement du bras en saillie (3).

4. Dispositif selon l'une des revendications 1, 2 ou 3, caractérisé en ce que les porte-vents (10) respectivement les tuyères peuvent être mis en circuit séparément.

5. Dispositif selon l'une des revendications 1 à 4, caractérisé en ce que les tuyères qui sont orientées vers la sole balayent un rayon latéral des deux côtés des têtes de havage (4) sur un angle au centre qui est plus petit que 90°, mesuré dans la projection sur ladite sole.

6. Dispositif selon la revendication 5, caractérisé en ce que les angles d'émergence, en vue de dessus, balayent dans les rayons latéraux (15) un angle de 30° vers l'intérieur et jusqu'à 60° vers l'extérieur, mesuré à partir d'une ligne droite s'étendant en parallèle à l'axe longitudinal (14) de la machine de creusement de galeries à travers l'origine desdits angles.

7. Dispositif selon l'une des revendications 1 à 6, caractérisé en ce que sont prévus, en plus des tuyères orientées vers la sole ainsi que les tuyères orientées latéralement, des tuyères qui sont orientées en haut dans le sens vers la face de galérie (13) et dont le débit éjecté est choisi plus faible que 33 % par volume des autres tuyères.

8. Dispositif selon l'une des revendications 1 à 7, caractérisé en ce que de l'air est ejecté à vitesses de plus de 75 % de la vitesse sonique.

9. Dispositif selon l'une des revendications 1 à 8, caractérisé en ce que la quantité d'eau-air est choisie entre 1:250 et 1:2000 l/min, l'eau étant alimentée à une pression plus élévée que l'air.

10. Dispositif selon l'une des revendications 1 à 9, caractérisé en ce que la vitesse d'impact du jet d'air est reglée à plus de 1,0 m/s.
